# EUROPÄISCHE PATENTSCHRIFT

(11) **EP 3 073 179 B1**
(45) Veröffentlichungstag und Bekanntmachung des Hinweises auf die Patenterteilung: **30.01.2019**
(21) Anmeldenummer: 16161670.1
(22) Anmeldetag: 22.03.2016
(51) Int. Cl.: F21Y 115/10, F21S 8/08, F21V 7/04, F21W 131/103, F21W 131/107, F21V 29/00

(54) **LED-MODUL MIT SCHAUFELFÖRMIGEM REFLEKTOR SOWIE LEUCHTE MIT ENTSPRECHENDEM LED-MODUL**
LED MODULE WITH VANED REFLECTOR AND LUMINAIRE WITH CORRESPONDING LED MODULE
MODULE A DEL COMPRENANT UN REFLECTEUR EN FORME D'AUBE ET ECLAIRAGE COMPRENANT LE MODULE A DEL CORRESPONDANT

(30) Priorität: 23.03.2015 DE 102015104331
(43) Veröffentlichungstag der Anmeldung: 28.09.2016
(73) Patentinhaber: Siteco Beleuchtungstechnik GmbH, 83301 Traunreut (DE)
(72) Erfinder: Schroll, Katrin, 83301 Matzing (DE)
(74) Vertreter: Schmidt, Steffen

(56) Entgegenhaltungen:
- EP-A1- 2 202 447
- EP-A2- 1 094 271
- EP-A2- 1 953 449
- WO-A1-00/71930
- WO-A1-2011/069305
- WO-A1-2011/149795
- DE-A1-102004 044 358
- FR-A1- 2 956 469
- US-A1- 2012 051 062

## Beschreibung

Die vorliegende Erfindung betrifft ein Leuchte mit LED-Modul. Das LED-Modul ist zur Anordnung in einem Leuchtengehäuse bestimmt. Das LED-Modul weist Light Emitting Diodes, LEDs, worunter auch Organic Light Emitting Diodes, OLEDs, zu verstehen sind, als Leuchtmittel sowie einen Reflektor auf. Die LEDs können auch als Chip-On-Board, d.h. mehrere Halbleiterlichtquellen auf einer Platine, ausgeführt sein.

Im Stand der Technik sind Module für Leuchten bekannt, welche LEDs mit Reflektoren aufweisen und die dafür bestimmt sind, in eine Leuchte eingesetzt zu werden. Die Lichtlenkung innerhalb der Module ist durch die Anordnung der LEDs in Bezug auf den Reflektor und die Reflektorform bestimmt. In der Regel werden dabei die LEDs etwa senkrecht auf eine Reflektorfläche gegenüber der Lichtaustrittsfläche gesetzt, so dass das von den LEDs seitlich nach hinten abgegebene Licht an dem Reflektor in Richtung zur Lichtaustrittsfläche umgelenkt wird.

Beispielsweise ist aus der WO 2006/033042 A1 ein LED-Kollimatorelement bekannt, welches speziell für eine asymmetrische Lichtabgabe bestimmt ist. Wie im Stand der Technik üblich, ist dabei die LED mit der optischen Achse in Richtung zur Hauptabstrahlrichtung des Leuchtenmoduls angeordnet.

Dieses Konzept ist bei herkömmlichen Leuchten weit verbreitet. Jedoch kann diese Anordnung besonders für Leuchten, die eine breite Lichtverteilung erzeugen sollen, von Nachteil sein.

Die WO 00/71930 A1 offenbart ein lineares Array von LED-Lichtquellen unterschiedlicher Farben, die längs eines Reflektors angeordnet sind, so dass Licht der LED-Lichtquellen wenigstens zum Teil reflektiert wird. Ähnliche Module mit einem Reflektor und LEDs sind in der WO 2011/149795 A1, DE 10 2004 044 358 A1 und der EP 2 202 447 A1 offenbart. Die EP 1 094 271 A2 offenbart ein kleines Lichtquellenmodul mit einer einzelnen LED und einem seitlich angeordneten flachen Reflektor.

Die EP 1 953 449 A2 offenbart eine Leuchte mit wenigstens zwei LED-Modulen, die jeweils eine LED und einen seitlich daran angeordneten Reflektor umfassen. Weitere Leuchten mit einer oder mehreren LEDs als Lichtquelle und seitlich angeordneten Reflektoren sind in der FR 2 956 469, der US 2012/051062 A1 und der WO 11/069305 A1 beschrieben.

Aufgabe der vorliegenden Erfindung ist es, eine Leuchte mit einem oder mehreren LED-Modulen bereitzustellen, welche in effizienter Weise zur Lichtumlenkung des Lichts der LEDs zur Erzeugung einer breiten Lichtverteilung geeignet ist. Insbesondere soll z.B. eine Straße mit Straßenleuchten gleichmäßig ausgeleuchtet werden, wobei der Mastabstand so groß wie möglich gewählt werden kann. Ferner ist es auch wünschenswert, für Fluter oder sogenannte Wallwasher, welche Fassaden oder Innenwände flächig beleuchten, eine Leuchte zur Verfügung zu stellen, welches die Beleuchtungsaufgabe effizient ermöglicht. Gelöst wird die Aufgabe durch eine Leuchte nach Anspruch 1.

Eine Besonderheit der LED-Module liegt darin, dass die optischen Achsen der LEDs gegenüber der Reflektorfläche und gegenüber der Lichtaustrittsfläche parallel oder in einem flachen Winkel angeordnet sind. Dadurch kann zur Erzeugung einer breitstrahlenden Lichtverteilung die natürliche Abstrahlcharakteristik der LED, die einer punktförmigen Lichtquelle entspricht, optimal ausgenutzt werden. Das Licht, das in einen Halbraum in Richtung zur Lichtaustrittsfläche austritt, braucht überhaupt nicht abgelenkt zu werden. Das in den entgegengesetzten Halbraum zum Reflektor abgestrahlte Licht wird unter einem flachen Winkel an der Reflektorfläche umgelenkt. Durch den flachen Reflexionswinkel wird eine breite Lichtverteilung des Moduls erzeugt.

Gemäß einer bevorzugten Ausführungsform weist der Reflektor eine konkave Krümmung in Bezug auf die Lichtaustrittsfläche auf und die Krümmung definiert eine Höhe, die 30% oder 20% einer Längserstreckung des Reflektors nicht übersteigt. Durch die konkave Krümmung wird ein Teil des reflektierten Lichts gebündelt und zur Beleuchtung eines leuchtennäheren Bereichs umgelenkt. Insbesondere kann ein den LEDs näherliegende Teilfläche des Reflektors eine schwächere Krümmung aufweisen als ein den LEDs entfernter liegender Teilbereich des Reflektors. Dadurch wird die Lichtverteilung des von der LED erzeugten Lichts im Bereich hoher Ablenkwinkel gegenüber der Normalen zur Lichtaustrittsfläche begrenzt. Somit kann eine Entblendung beispielsweise für sich auf die Leuchte zubewegende Fahrzeuge begrenzt werden.

Gemäß einer bevorzugten Ausführungsform weist der Reflektor Facetten auf. Insbesondere können streifenförmige Facetten parallel zu der die LEDs tragenden Seitenwand vorgesehen sein. Durch die Facettierung entsteht der Eindruck, dass das Licht von mehreren verschiedenen Teilbereichen des Leuchtenmoduls ausgeht. Dadurch wird eine Blendung bei Direkteinsicht in die Leuchte verringert. Die Facetten können eben, konkav oder konvex gekrümmt sein.

Gemäß einer bevorzugten Ausführungsform ist die Seitenwand, welche die LEDs trägt, in einem Winkel zwischen 70° und 110°, insbesondere mit 90°, zu dem angrenzenden Teilabschnitt des Reflektors und/oder zu der Lichtaustrittsfläche angeordnet. In dieser Ausführungsform können die LEDs mit ihrer optische Achse senkrecht an der Seitenwand montiert, um die Bedingung einzuhalten, dass die optische Achse in einem Winkel von weniger als ±20° gegenüber der Reflektorfläche bzw. der Lichtaustrittsfläche verlaufen.

Gemäß einer bevorzugten Ausführungsform ist die Seitenwand auf der dem Reflektor abgewandten Seite mit einem Kühlkörper thermisch verbunden. Der Kühlkörper kann Kühlrippen aufweisen. Es ist auch möglich, dass der Kühlkörper die Wärme der LEDs an ein angrenzendes Bauelement weiterleitet. Insbesondere kann das Leuchtenmodul mit einem Kühlkörper an eine Gehäusewand eines umgebenden Gehäuses angrenzen, so dass die Wärme von den LEDs über den Kühlkörper zu der Gehäusewand geleitet wird, um die Wärme durch Konvektion abzuführen. Der Kühlkörper kann auch direkt eine Gehäusewand sein. Die die LEDs tragende Seitenwand kann als Platine ausgebildet sein. Die den LEDs zugewandte Seite kann reflektierend ausgeführt sein. Die Platine kann zur besseren thermischen Leitung auch als Metallkernplatinen ausgeführt sein.

Gemäß einer bevorzugten Ausführungsform ist zwischen der Seitenwand und der Lichtaustrittsfläche ein Abblendstreifen angeordnet, der die LEDs aus einer Richtung senkrecht zur Lichtaustrittsfläche abdeckt. Der Abblendstreifen kann ferner auf der zu der LED weisenden Seite ebenso wie der Reflektor verspiegelt sein. Der Abblendstreifen schützt vor Blendung bei direkter Sicht auf das LED-Modul.

Gemäß einer bevorzugten Ausführungsform verbreitert sich der Reflektor entlang einer Richtung von den LEDs weg. Diese Reflektorform ist effizienter als mit parallelen Längsseitenrändern, weil weniger Reflexion stattfindet.

Gemäß einer bevorzugten Ausführungsform weist die Reflektorfläche reflektierende Seitenlängswände auf, die an den Längsrändern des Reflektors neben der die LED tragenden Seitenwand angeordnet sind. Diese Seitenlängswände, welche vorzugsweise innenseitig verspiegelt sind, begrenzen die Lichtverteilung in einer Ebene senkrecht zu der Lichtaustrittsfläche des LED-Moduls.

Die besondere Formgebung des Reflektors, welcher flach ausgebildet ist, gegebenenfalls eine schwache konkave Krümmung aufweist und insbesondere mit Seitenlängswänden versehen ist, kann auch als "schaufelförmig" bezeichnet werden.

Gemäß zwei verschiedenen Ausführungsformen sind die LEDs in dem Array symmetrisch oder asymmetrisch in Bezug auf eine Mittelebene senkrecht zu dem Reflektor angeordnet. Die symmetrische Anordnung sorgt auch für eine symmetrische Lichtverteilung in Bezug auf die Mittelebene. Diese Ausführungsform ist beispielsweise für Straßenleuchten bevorzugt, welche zwei derartige LED-Module aufweisen und das Licht von einem Ort zentral oberhalb der Straße entlang eines Längsabschnitts der Straße verteilt abgeben. Gemäß einer alternativen Ausführungsform sind die LEDs in dem Array jedoch asymmetrisch in Bezug auf die Mittelebene senkrecht zu dem Reflektor angeordnet. Diese Ausführungsform eignet sich z.B. zur Erzeugung einer Lichtbandknickung, welche wünschenswert ist, wenn die LED-Module in einer Straßenleuchte vorgesehen sind, die seitlich am Straßenrand angeordnet ist. Wie dem Fachmann auf dem Gebiet der Straßenbeleuchtung bekannt ist, dient die Lichtverteilung mit einer Lichtbandknickung dazu, eine Straße möglichst gleichmäßig von einer Position seitlich der Straße auszuleuchten.

Die Erfindung bezieht sich auf eine Leuchte, die insbesondere als Straßenleuchte, Wallwasher oder Fluter ausgebildet sein kann. Die Leuchte weist ein Gehäuse auf, in der wenigstens ein LED-Modul, wie vorhergehend beschrieben, angeordnet ist. Es können auch mehrere, insbesondere zwei LED-Module vorgesehen sein. Zwei LED-Module eignen sich z.B. für eine Straßenleuchte, die einen möglichst großen Längsabschnitt einer Straße beleuchten soll. Eine Leuchte mit einem einzelnen LED-Modul der vorhergehend beschriebenen Ausführungsformen eignet sich z.B. als Wallwasher oder Fluter. Beim Wallwasher ist vorzugsweise das LED-Modul in der Leuchte mit der die LEDs tragenden Seitenwand senkrecht zu der Wand oder Fassade angeordnet, die möglichst gleichmäßig ausgeleuchtet werden soll. Bei einem Fluter kann das LED-Modul auch in einer gegenüber der zu beleuchtenden Ebene angestellt angeordnet werden, um einen von der Leuchte entfernten Bereich zu beleuchten. Gemäß einer bevorzugten Ausführungsform weist die Leuchte wenigstens zwei LED-Module auf, wobei die die LED tragenden Seitenwände der beiden Module entgegengesetzt zueinander angeordnet sind. Dadurch kann eine symmetrische Lichtverteilung in Bezug auf eine Mittelebene der Leuchte parallel zu den beiden Seitenwänden erzeugt werden. Diese Konfiguration eignet sich insbesondere für eine Straßenleuchte, welche einen Längsabschnitt einer Straße ausleuchten soll.

Gemäß einer Weiterbildung der vorhergehend genannten Ausführungsform sind die zwei entgegengesetzt angeordneten Module in der Leuchte so angeordnet, dass sich Lichtbündel der abgegebenen Lichtstrahlung wenigstens teilweise überkreuzen. Dadurch können die Seitenwände der beiden Module beabstandet voneinander in dem Gehäuse angeordnet werden, wodurch eine bessere thermische Verteilung innerhalb der Leuchte erzielt werden kann. Alternativ können die Seitenwände der beiden Module auch der Mitte der Leuchte aneinander angrenzen. Bei dieser Ausführungsform der Leuchte überkreuzen sich die Lichtbündel der LED-Module nicht, was einen gefälligeren optischen Eindruck ermöglicht, jedoch sind geeignete Mittel, insbesondere Kühlkörper, vorzusehen, um die Wärme im Bereich zwischen den rückseitig aneinandergrenzenden Seitenwänden effektiv abführen zu können.

Gemäß einer bevorzugten Ausführungsform einer Leuchte ist die Seitenwand des einen oder die Seitenwände der mehreren LED-Module thermisch mit der Außenwand des Gehäuses verbunden. Dadurch kann die Außenwand des Gehäuses selbst als Kühlkörper wirken. Vorzugsweise sind alle in der Leuchte angeordneten LED-Module mit ihrer Seitenwand in thermischem Kontakt zu der Außenwand des Leuchtengehäuses. Die Außenwand des Gehäuses kann insbesondere Kühlrippen aufweisen, die senkrecht zur Lichtaustrittsöffnung verlaufen. Dies hat den Vorteil, dass bei einer horizontal angeordneten Leuchte die Kühlrippen durch Luftkonvektion besonders effektiv wirken.

Gemäß einer Weiterbildung der vorhergehend genannten Ausführungsform grenzt/grenzen die eine oder die mehreren Seitenwände des bzw. der LED-Module von innen an eine Außenwand des Gehäuses an. Dadurch lässt sich der thermische Kontakt zu der Außenwand einfach erzielen. Alternativ kann auch ein wärmeleitendes Element, beispielswiese auch ein Kühlkörper, zwischen der Seitenwand und der Gehäuseaußenwand angeordnet sein, um die Wärme zu übertragen.

Erfindungsgemäß definiert die Leuchte eine Lichtaustrittsfläche und die Lichtaustrittsfläche(n) des wenigstens einen LED-Moduls oder bevorzugt aller in der Leuchte enthaltenen LED-Module ist/sind in einem Winkel gegenüber der Lichtaustrittsfläche der Leuchte angestellt, der größer oder kleiner als
0° ist und ∓ 20° nicht überschreitet.

Die Lichtaustrittsfläche der Leuchte kann auch mit der oder den Lichtaustrittsflächen der LED-Module zusammenfallen. In diesem Fall bildet die Superposition der von den LED-Modulen erzeugten Lichtverteilungen die Lichtverteilung, welche insgesamt von der Leuchte realisiert wird. Es kann jedoch vorgesehen sein, dass die zwei oder mehr LED-Module in der Leuchte mit ihren jeweiligen Lichtaustrittsflächen nicht parallel zueinander angeordnet sind, sondern in einem Winkel von z.B. maximal 40° zueinander angestellt sind. Dadurch kann die Breite der Lichtverteilung der Leuchte abhängig vom Anstellwinkel verringert oder erweitert werden. Ferner ist es auch möglich, die zwei LED-Leuchtenmodule horizontal zueinander mit einem Winkel von mehr oder weniger als 180° anzuordnen, um eine asymmetrische Lichtverteilung zu erzeugen. Beispielsweise können auf diese Weise mit zwei symmetrisch abstrahlenden LED-Modulen (d.h. mit symmetrisch angeordneten LED-Arrays) in der Leuchte zusammen eine Lichtverteilung mit einer Lichtbandknickung erzeugen. Weitere Merkmale und Vorteile der Erfindung werden aus der nachfolgenden detaillierten Beschreibung bevorzugter Ausführungsformen, die in Verbindung mit den beigefügten Figuren gegeben wird, deutlich. In den Figuren ist Folgendes dargestellt:
- Figur 1: zeigt eine perspektivische Ansicht eines LED-Moduls.
- Figur 2: zeigt einen Längsquerschnitt durch das LED-Modul nach Figur 1.
- Figuren 3 bis 9: zeigen Aufsichten auf Lichtaustrittsflächen unterschiedlicher Leuchten mit einem oder mehreren LED-Modulen gemäß Figur 1.

Bezug nehmend auf Figur 1 und 2 wird eine Ausführungsform eines LED-Moduls beschrieben. Das LED-Modul weist eine flache, leicht konkav gekrümmte Reflektorfläche 2 auf, die sich in einer Längsrichtung des Moduls erstreckt und in der Breite von einer Seitenwand 4 des Moduls zur gegenüberliegenden Seite in der Breite zunimmt. Die Reflektorfläche ist gegenüber einer Lichtaustrittsfläche des Moduls angeordnet, wobei in der dargestellten Ausführungsform die Lichtaustrittsfläche keine Abdeckung aufweist. In einer alternativen Ausführungsform kann jedoch auch eine transparente oder teilweise bedruckte Abdeckung vorgesehen sein.

Die Seitenwand 4 des LED-Moduls ist im Querschnitt, wie in Figur 2 dargestellt, etwa senkrecht zu dem an der Seitenwand angrenzenden Teil der Reflektorfläche 2 angeordnet. Auf der Innenseite der Seitenwand 4 sind mehrere LEDs 6 in einer Reihe senkrecht zur Bildebenen der Figur 2 angeordnet. Dieses Array von LEDs 6 weist vorzugsweise wenigstens vier oder acht LEDs auf, wobei auch die Anordnung in mehreren Reihen möglich ist. Die optische Achse der LEDs 6, welche der Hauptabstrahlrichtung der LED entspricht, verläuft senkrecht zur Seitenwand 4, d.h. etwa parallel zu einem Teil der Reflektorfläche 2 und der Lichtaustrittsfläche, welche durch die Öffnung gegenüber der Reflektorfläche 2 gebildet ist. An den beiden Längsseiten der Reflektorfläche 2 sind jeweils Seitenränder 8 vorgesehen, die auf der nach innen weisenden Seite ebenso wie die Reflektorfläche 2 verspiegelt sind.

An der Seitenwand 4 ist auf der der Reflektorfläche 2 gegenüberliegenden Seite ein Abblendstreifen 10 vorgesehen, welcher die direkte Sicht auf die LEDs 6 aus einer Richtung etwa senkrecht zur Lichtaustrittsfläche des LED-Moduls verhindert. Demgemäß sind in der perspektivischen Darstellung nach Figur 1, welche das LED-Modul etwa aus Richtung der Lichtaustrittsfläche zeigt, die LEDs 6 verdeckt. Der Abblendstreifen 10 kann auf der zu den LEDs 6 weisenden Seite ebenfalls verspiegelt sein.

Das von den LEDs 6 abgegebene Lichts, welches in den Halbraum gegenüber der Reflektorfläche 2 emittiert wird, kann das LED-Modul durch die Lichtaustrittfläche ungehindert verlassen, abgesehen von einem kleinen Teil des Lichts, welches von dem Abblendstreifen 10 reflektiert wird. Das in den gegenüberliegenden Halbraum, d.h. in Richtung zur Reflexionsfläche 2 abgegebene Lichtbündel der LEDs 6 wird von der Reflexionsfläche 2 in einem verhältnismäßig flachen Winkel reflektiert und verlässt die Leuchte durch die Lichtaustrittsfläche überwiegend in einer Richtung, welche der Längserstreckung des Moduls folgt.

Die Reflektorfläche 2 weist mehrere Facetten 12 auf, die in Form von Längsstreifen quer zur Längserstreckung des LED-Moduls gebildet ist. Die Facetten haben den Effekt, dass die nahezu punkförmigen LED-Lichtquellen als Lichtreflexe in jeder einzelnen Facette wahrzunehmen sind. Durch diese Zerlegung des Lichts wird die Blendung bei Einsicht in den Reflektor reduziert.

Die Seitenwand 4 kann auf der den LEDs abgewandten Seite mit einem Kühlkörper thermisch verbunden werden, um die im Betrieb der LED entstehende Wärme abzuführen. Der Kühlkörper kann insbesondere durch einen Teil eines Leuchtengehäuses gebildet sein, wie nachfolgend in Verbindung mit verschiedenen Ausführungsformen einer Leuchte, die eines oder mehrere der vorhergehend beschriebenen Module aufweist, erläutert wird.

Bezug nehmend auf die Figuren 3 bis 9 sind verschiedene Ausführungsformen von Leuchten dargestellt, in denen ein, zwei oder vier der vorhergehend beschriebenen LED-Module eingesetzt sind. Es ist jeweils die Aufsicht auf die Leuchte auf die Lichtaustrittsfläche schematisch dargestellt.

Die verschiedenen Ausführungsformen der Leuchten weisen jeweils ein Gehäuse auf, welches eine umlaufende Außenwand 20 besitzt. Wie in den Figuren 8 und 9 dargestellt ist, können an der Außenwand 20 wenigstens über Teilbereiche Kühlrippen vorgesehen sein, so dass der Gehäuserand selbst als Kühlkörper wirken kann. Allerdings kann auch eine glatte Außenwand als Kühlkörper dienen. Das Gehäuse ist vorzugsweise aus Aluminium gebildet, um eine gute Wärmeleitung zu ermöglichen.

In der Ausführungsform gemäß Figur 3 sind zwei der LED-Module parallel nebeneinander vorgesehen, wobei die Seitenwand 4 von Innen an der Außenwand 20 angrenzt. Ferner ist in der Aufsicht des Leuchtengehäuses noch ein Vorschaltgerät 22 sowie eine Aufnahme für einen Leuchtenmast 24 dargestellt. Die Leuchte kann z.B. mit der Aufnahme 24 auf einen Leuchtenmast montiert werden, so dass die in den Figuren 3 bis 9 gezeigte Lichtaustrittsfläche der Leuchte nach unten z.B. zu einer zu beleuchtende Straße weist.

Bei der in Figur 3 dargestellten Ausführungsform weisen beide LED-Module in die gleiche Richtung, so dass insgesamt eine asymmetrische Lichtverteilung mit einer Erstreckung in der Bildebene nach links erzeugt wird.

Die in Figur 4 dargestellte Leuchte weist nur ein LED-Modul auf, welches Licht vorzugsweise in der Bildebenen nach unten abgibt. Diese Leuchten in den Figuren 3 und 4 könnte beispielsweise mit der Lichtaustrittsfläche parallel zu einer Wand als Wallwasher ausgebildet werden.

Die in den Figuren 5 bis 9 dargestellten Leuchten weisen jeweils zwei oder vier LED-Module auf, die entgegengesetzt zueinander angeordnet sind. Diese Leuchten erzeugen daher eine symmetrische Lichtverteilung, welche sich jeweils in die Richtungen rechts und links in der Bildebene erstrecken.

In allen Ausführungsformen der Leuchten außer in den Figuren 4 und 7 sind die LED-Module so angeordnet, dass die Seitenwand 4 an der Außenwand 20 des Leuchtenmoduls innenseitig angrenzt oder mit diesem wenigstens über eine kurze Wärmebrücke verbunden ist, um die bei Betrieb der LEDs entstehende Wärme über das Leuchtengehäuse abführen zu können.

In den Ausführungsformen nach Figuren 5 und 8 sind die LED-Module zwar entgegengesetzt zueinander angeordnet, jedoch nicht symmetrisch auf der gleichen Höhe angeordnet. Die Lichtabgabe an beiden Längsseiten der Leuchte ist daher nicht exakt symmetrisch zueinander. Jedoch ist in der Gesamtlichtverteilung der Leuchte dieser Effekt nicht erkennbar. Die Leuchte besitzt daher insgesamt eine symmetrische Lichtabgabe, die z.B. zur Beleuchtung einer Straße in Längsrichtung geeignet ist. Durch die Anordnung der LED-Module nebeneinander kann das Leuchtengehäuse insgesamt schmäler ausgebildet werden, im Vergleich zu den Ausführungsformen nach Figuren 6, 7 und 9, wo jeweils zwei LED-Module auf einer Achse entgegengesetzt zueinander angeordnet sind.

Bei den Ausführungsformen nach Figuren 5 und 9 sind die LED-Module aufeinander zu gerichtet, so dass sich die Lichtbündel zweier LED-Module jeweils überkreuzen. Auch diese Ausführungsform dient dazu, eine sich längs erstreckende Lichtverteilung quer zur Bildebene der dargestellten Leuchten zu bilden. Insbesondere für Straßenleuchten ist diese Ausführungsform bevorzugt.

Die Figur 7 zeigt eine Alternative, bei welcher die beiden LED-Module so angeordnet sind, dass die LEDs in der Mitte der Leuchte liegen. Die dadurch erzielte Lichtverteilung ist ähnlich zu der in Figur 6 dargestellten Leuchte, wobei sich die Lichtbündel der beiden LED-Module jedoch nicht überkreuzen. Die Leuchte nach Figur 7 besitzt daher vorzugsweise einen separaten Kühlkörper (in der Figur nicht dargestellt) der in der Mitte zwischen sich gegenüberstehenden Seitenwänden 4 angeordnet ist, um die Wärme der LEDs abführen zu können.

Zahlreiche Abwandlungen der vorhergehend beschriebenen LED-Leuchtenmodule und der Leuchten sind im Rahmen der Erfindung möglich. Insbesondere sind auch Konfigurationen erfindungsgemäß berücksichtigt, bei denen die LED-Module nicht parallel zueinander in der Leuchte angeordnet sind. Beispielsweise können zwei LED-Module in einem Winkel von weniger als 20° zueinander angeordnet sein. Mit einer solchen Leuchte lässt sich eine Lichtbandknickung erzielen, weil die Hauptrichtung der Lichtverteilung der beiden LED-Module nicht auf einer gemeinsamen Achse liegt. Alternativ kann jedoch auch vorgesehen sein, dass das LED-Array innerhalb der LED-Module asymmetrisch an der Seitenwand 4 angeordnet ist, so dass das LED-Modul selbst eine Lichtverteilung erzeugt, die nicht symmetrisch zu der Längsrichtung des Moduls ist. Dann kann auch eine Lichtbandknickung von einer Leuchte erzielt werden, die nur, wie in den Figuren 5 bis 9 dargestellt, parallel zueinander angeordnete LED-Module aufweist.

Gemäß weiterer Ausführungsformen kann auch vorgesehen sein, dass die Lichtaustrittsfläche der LED-Module innerhalb der Leuchte in einem Winkel zu der Lichtaustrittsfläche der Leuchte angestellt sind. Dadurch kann die Breite der Lichtverteilung entlang der Längsachse der Module verringert oder erweitert werden. Alternativ kann auch die konvexe Krümmung der Reflektorfläche 2 erhöht werden, um das Licht stärker zu fokussieren.

### Bezugszeichenliste:

- 2: Reflektor
- 4: Seitenwand
- 6: LED
- 8: Seitenlängswände
- 10: Abblendstreifen
- 12: Facette
- 20: Außenwand des Leuchtengehäuses
- 21: Kühlrippen
- 22: Vorschaltgerät
- 24: Leuchtenmastaufnahme

## Patentansprüche

1. Leuchte, insbesondere Straßenleuchte, Wallwasher oder Fluter, die ein Gehäuse aufweist, in welchem wenigstens ein oder zwei LED-Module angeordnet ist/sind, wobei das oder die LED-Module jeweils einen flachen Reflektor (2), welcher eine Lichtaustrittsfläche des LED-Moduls gegenübersteht, und ein Array von LEDs (6), welches an einer Seitenwand (4) der Reflektorfläche (2) angeordnet ist, aufweisen, wobei die LEDs (6) optische Achsen, die der Hauptabstrahlrichtung der jeweiligen LED entsprechen, definieren und die optischen Achsen in einer oder mehreren Ebene liegen, die flach, d.h. in einem Winkel von weniger als ±20°, zu dem an der Seitenwand (4) angrenzenden Teil des Reflektors (2) und der Lichtaustrittsfläche verlaufen,
wobei wenigstens ein in der Leuchte enthaltenes LED-Modul in einem Winkel zur Lichtaustrittsfläche der Leuchte angestellt ist, der größer oder kleiner als 0° ist und ±20° nicht überschreitet.

2. Leuchte nach Anspruch 1, wobei der flache Reflektor (2) konkav in Bezug auf die Lichtaustrittsfläche gekrümmt ist und die Krümmung eine Höhe definiert, die mehr als 30% einer Längserstreckung des Reflektors (2) nicht überschreitet.

3. Leuchte nach einem der vorhergehenden Ansprüche, wobei der Reflektor (2) Facetten (12) aufweist, insbesondere streifenförmige Facetten (12) mit einer Längserstreckung parallel zu der Seitenwand (4).

4. Leuchte nach einem der vorhergehenden Ansprüche, wobei die Seitenwand (4) in einem Winkel zwischen 70° und 110° zu einem an die Seitenwand angrenzenden Teilabschnitt des Reflektors (2) und/oder der Lichtaustrittsfläche angeordnet ist.

5. Leuchte einem der vorhergehenden Ansprüche, wobei die Seitenwand (4) auf einer dem Reflektor (2) abgewandten Seite mit einem Kühlkörper thermisch verbunden ist.

6. Leuchte nach einem der vorhergehenden Ansprüche, wobei zwischen der Seitenwand (4) und der Lichtaustrittsfläche ein Abblendstreifen (10) angeordnet ist, der die LEDs (6) aus einer Richtung senkrecht zur Lichtaustrittsfläche abdeckt.

7. Leuchte nach einem der vorhergehenden Ansprüche, wobei sich der Reflektor (2) entlang einer Richtung von den LEDs (6) weg verbreitert.

8. Leuchte nach einem der vorhergehenden Ansprüche, wobei der Reflektor (2) reflektierende Längsseitenwände (5) aufweist, die an Längsrändern des Reflektors (2) neben der die LEDs (6) tragenden Seitenwand (4) angeordnet sind.

9. Leuchte nach einem der vorhergehenden Ansprüche, wobei die LEDs (6) in dem Array symmetrisch oder asymmetrisch in Bezug auf eine Mittelebene senkrecht zu dem Reflektor (2) angeordnet sind.

10. Leuchte nach Anspruch 9 mit zwei LED-Modulen, deren Seitenwände (4) entgegengesetzt zueinander angeordnet sind.

11. Leuchte nach Anspruch 10, wobei Lichtbündel des von den zwei entgegengesetzt angeordnete Modulen abgegebenen Lichtstrahlung sich überkreuzen.

12. Leuchte nach einem der vorhergehenden Ansprüche, wobei das wenigstens eine oder die zwei LED-Module mit ihrer jeweiligen Seitenwand (4) thermisch mit einer Außenwand (20) des Gehäuses verbunden sind.

13. Leuchte nach Anspruch 12, wobei die wenigstens eine oder die zwei Seitenwände (4) des/der LED-Module von innen an einer Außenwand (20) des Gehäuses angrenzen.

## Claims

1. Luminaire, in particular street luminaire, wallwasher or floodlight, which has a housing in which at least one or two LED modules are arranged, the LED module or modules each having a flat reflector (2) opposite a light-emitting surface of the LED module, and an array of LEDs (6) arranged on a side wall (4) of the reflector surface (2), the LEDs (6) defining optical axes corresponding to the main beam direction of the respective LED, the optical axes lying in one or more planes which are flat, that is at an angle of less than ±20° to the part of the reflector (2) adjoining the side wall (4) and the light exit surface,
wherein at least one LED module contained in the luminaire is set at an angle to the light exit surface of the luminaire which is greater than or less than 0° and does not exceed ±20°.

2. Luminaire according to claim 1, wherein the flat reflector (2) is concavely curved with respect to the light exit surface and the curvature defines a height not exceeding more than 30% of a longitudinal extent of the reflector (2).

3. Luminaire according to one of the preceding claims, the reflector (2) comprising facets (12), in particular strip-shaped facets (12) with a longitudinal extension parallel to the side wall (4).

4. Luminaire according to one of the preceding claims, wherein the side wall (4) is arranged at an angle between 70° and 110° to a partial section of the reflector (2) and/or the light exit surface adjacent to the side wall.

5. Luminaire to one of the preceding claims, the side wall (4) being thermally connected to a heat sink on a side facing away from the reflector (2).

6. Luminaire according to one of the preceding claims, a dimming strip (10) being arranged between the side wall (4) and the light-emitting surface and covering the LEDs (6) from a direction perpendicular to the light-emitting surface.

7. Luminaire according to one of the preceding claims, the reflector (2) widening along a direction away from the LEDs (6).

8. Luminaire according to one of the preceding claims, wherein the reflector (2) has reflecting longitudinal side walls (5) which are arranged at longitudinal edges of the reflector (2) next to the side wall (4) carrying the LEDs (6).

9. Luminaire according to one of the preceding claims, the LEDs (6) in the array being arranged symmetrically or asymmetrically with respect to a median plane perpendicular to the reflector (2).

10. Luminaire according to claim 9 having two LED modules whose side walls (4) are arranged opposite one another.

11. Luminaire according to Claim 10, in which light bundles of the light radiation emitted by the two oppositely arranged modules cross over one another.

12. Luminaire according to one of the preceding claims, wherein the at least one or the two LED modules are thermally connected with their respective side walls (4) to an outer wall (20) of the housing.

13. Luminaire according to claim 12, the at least one or the two side walls (4) of the LED module(s) adjoining an outer wall (20) of the housing from the inside.

## Revendications

1. Eclairage, en particulier éclairage de rue, lèche-mur ou projecteur, qui comporte un boîtier, dans lequel au moins un ou deux modules à DEL est/sont disposé(s), le ou les modules à DEL comportant respectivement un réflecteur (2) plat qui est en face d'une surface de sortie de lumière du module à DEL, et un groupement de DEL (6) qui est disposé sur une paroi latérale (4) de la surface de réflecteur (2), les DEL (6) définissant des axes optiques qui correspondent à la direction de rayonnement principale des DEL respectives, et les axes optiques étant situés dans un ou plusieurs plans qui sont placés à plat, c'est-à-dire en formant un angle de moins de ± 20° avec la partie du réflecteur (2) qui jouxte la paroi latérale (4) et avec la surface de sortie de lumière,
au moins un module à DEL contenu dans l'éclairage étant placé en formant, avec la surface de sortie de lumière de l'éclairage, un angle qui est supérieur ou inférieur à 0° et qui ne dépasse pas ± 20°.

2. Eclairage selon la revendication 1, le réflecteur (2) plat étant courbé de façon concave par rapport à la surface de sortie de lumière, et la courbure définissant une hauteur qui ne dépasse pas 30 % d'une étendue longitudinale du réflecteur (2) .

3. Eclairage selon l'une des revendications précédentes, le réflecteur (2) comportant des facettes (12), en particulier des facettes (12) en forme de bandes, avec une étendue longitudinale parallèle à la paroi latérale (4).

4. Eclairage selon l'une des revendications précédentes, la paroi latérale (4) étant disposée en formant un angle compris entre 70° et 110° avec un tronçon partiel du réflecteur (2) jouxtant la paroi latérale et/ou avec la surface de sortie de lumière.

5. Eclairage selon l'une des revendications précédentes, la paroi latérale (4) étant, sur un côté éloigné du réflecteur (2), raccordée thermiquement à un dissipateur de chaleur.

6. Eclairage selon l'une des revendications précédentes, une bande de tamisage (10) étant disposée entre la paroi latérale (4) et la surface de sortie de lumière et recouvrant les DEL (6) à partir d'une direction perpendiculaire à la surface de sortie de lumière.

7. Eclairage selon l'une des revendications précédentes, le réflecteur (2) s'élargissant le long d'une direction s'éloignant des DEL (6).

8. Eclairage selon l'une des revendications précédentes, le réflecteur (2) comportant des parois latérales longitudinales réfléchissantes (5) qui sont disposées sur des bords longitudinaux du réflecteur (2) près de la paroi latérale (4) portant les DEL (6).

9. Eclairage selon l'une des revendications précédentes, les DEL (6) dans le groupement étant disposées perpendiculairement au réflecteur (2) de façon symétrique ou asymétrique par rapport à un plan central.

10. Eclairage selon la revendication 9, avec deux modules à DEL dont les parois latérales (4) sont disposées en face les unes des autres.

11. Eclairage selon la revendication 10, des faisceaux lumineux du rayonnement lumineux délivré par les deux modules disposés en face l'un de l'autre se croisant.

12. Eclairage selon l'une des revendications précédentes, le module à DEL au moins au nombre de un ou les deux modules à DEL étant, par leur paroi latérale (4) respective, raccordés thermiquement à une paroi extérieure (20) du boîtier.

13. Eclairage selon la revendication 12, la paroi latérale (4) au moins au nombre de un ou les deux parois latérales (4) du/des modules à DEL jouxtant de l'intérieur une paroi extérieure (20) du boîtier.
